# EUROPÄISCHE PATENTSCHRIFT

(11) **EP 0 079 298 B1**
(45) Veröffentlichungstag und Bekanntmachung des Hinweises auf die Patenterteilung: **21.11.1985**
(21) Anmeldenummer: 82810377.0
(22) Anmeldetag: 10.09.1982
(51) Int. Cl.: E04B 1/41, E04C 5/20

(54) **Armierungseisenhalter zur Verwendung bei Anschlussbetonierungen**
Reinforcing bar support for joining concrete structures
Support de fers d'armage pour la reprise entre voiles dans les constructions en béton

(30) Priorität: 06.11.1981 CH 7104/81
(43) Veröffentlichungstag der Anmeldung: 18.05.1983
(73) Patentinhaber: PAWE AG, CH-3110 Münsingen (CH)
(72) Erfinder: Brechbühler, Fritz, CH-3110 Münsingen (DE)
(74) Vertreter: Seehof, Michel

## Beschreibung

Die vorliegende Erfindung bezieht sich auf einen Armierungseisenhalter zur Verwendung bei Anschlussbetonierungen, mit einem zweiteiligen Hohlkörper, der dazu vorgesehen ist, die freien, abgebogenen und konvergent verlaufenden Schenkelenden der U-förmig gebogenen Armierungseisen aufzunehmen, wobei der Hohlkörper aus einem Körperteil mit einer mauerseitigen, sich in Längsrichtung erstreckenden Oeffnung und einem verrastbaren Deckel besteht und Mittel zum Halten der Schenkelenden vorgesehen sind.

Ein solcher Armierungseisenhalter ist aus der EP-A-0 024 697 bekannt, wobei ein Unterkasten quer liegende Leisten aufweist, in welchen Schlitze zur Aufnahme und Halterung der Enden der Armierungseisen angeordnet sind und der mit einer Anzahl angelenkter Deckelelementen verschlossen wird, zwischen denen die Bügel der Armierungseisen austreten. Dieser Halter ist recht aufwendig in der Herstellung und sein Herauslösen nach dem Einbetonieren kann Probleme ergeben.

Aus der DE-A-1 684196 ist ein Schalungselement bekannt, das aus einer Wanne besteht, die durch einen mit einem Scharnier angelenkten Deckel verschliessbar ist. Dieses Element weist keinerlei Massnahmen zur rationellen Serienbestückung noch für den Transport auf und ist durch seine Deckelkonstruktion aufwendig in der Herstellung.

Es ist demgegenüber Aufgabe der vorliegenden Erfindung einen Armierungseisenhalter anzugeben, bei welchem das Einlegen der Armierungseisen schneller und rationeller durchgeführt werden kann und bei welchem die Armierungseisen zur besseren Transportfähigkeit einfacher in einer bestimmten Lage festgehalten werden und der insgesamt wirtschaftlicher hergestellt werden kann und zudem eine bessere Verzahnung der Bauteile ermöglicht. Ein Armierungseisenhalter, der diese Aufgabe löst, ist in dem Anspruch 1 und den nachfolgenden Unteransprüchen beschrieben.

Die Erfindung wird nun im einzelnen anhand einer Zeichnung eines Ausführungsbeispiels näher erläutert werden.
Figur 1 zeigt in der Draufsicht einen Teil eines erfindungsgemässen Armierungseisenhalters mit eingelegten Armierungseisen,
Figur 2 zeigt den Körperteil des Halters von Figur 1, ohne Armierungseisen und ohne Deckel,
Figur 3 zeigt einen Schnitt von Figur⁻2,
Figur 4 zeigt das Einlegen eines Armierungseisens in den Halter von Figur 3,
Figur 5 zeigt im vergrösserten Massstab einen Schnitt von Figur 1,
Figur 6 zeigt im vergrösserten Massstab den einbetonierten Halter gemäss Figur 5,
Figur 7 zeigt im Schnitt den Armierungseisenhalter gemäss Figur 1 nach einer Anschlussbetonierung und
Figur 8 zeigt einen Schnitt gemäss VIII-VIII von Figur 7 vor der Anschlussbetonierung.

Aus den Figuren 1 und 5 ist gut ersichtlich, dass der hohle Armierungseisenhalter aus einem trapezförmigen Körperteil 1 und einem Deckel 2 besteht. In vorliegendem Beispiel besteht der Armierungseisenhalter aus Kunststoff, der vorzugsweise möglichst adhäsionsfeindlich ist, beispielsweise Polyvinyl, Polyvinylchlorid oder Polyäthylen. Dabei wird für den Körperteil 1 eine solche Wandstärke gewählt, dass er bezüglich der Längsachse biegsam ist, s. Figur 4, wobei der Körperteil and seinen beiden Enden offen ist. An der Mauerseite weist der Körperteil eine sich über die ganze Länge erstreckende Oeffnung 4 auf. Die Längsseiten 5 der Oeffnung weisen in regelmässigen Abständen Einschnitte 6 auf, wodurch Lappen 7 entstehen. Durch Hochbiegen von beispielsweise jedem zweiten Lappen kann ein Verschluss für den Deckel hergestellt werden, dessen Rand jeweils unter- und oberhalb eines Lappens zu liegen kommt. Ausserdem weisen die Längsseiten in regelmässigen Abständen Schwächungsstellen 8 auf, die leicht ausgebrochen werden können, um das Armierungseisen 9 hineinzulegen. Gemäss Beispiel von Figur 1 wird je ein Armierungseisen nur in jedes zweite Schwächungsstellenpaar gesteckt. Um das Einstecken zu erleichtern und um eine möglichst weitgehende Automatisierung zu erreichen, kann der Körperteil 1, wie in Figur 4 dargestellt, aufgebogen werden.

Wie am besten aus den Figuren 1, 5 und 6 ersichtlich ist, weist der Deckel in regelmässigen Abständen angeordnete Vertiefungen 10 auf, die dazu dienen, die abgebogenen Schenkelenden 11 der Armierungseisen an den Boden 12 des Körperteils zu drücken. In Figur 1 ist ersichtlich, dass die Schenkelenden jeweils konvergierend angeordnet sind, derart, dass die nächsten Schenkelenden ausserhalb der vorhergehenden angeordnet sind. Die letzten Armierungseisen sind umgekehrt eingesetzt, d. h. in Figur 1 von unten nach oben und sind über die andern, in die Gegenrichtung weisenden Schenkelenden angeordnet. Dazu müssen die paar letzten Vertiefungen 10 am Deckel weniger tief sein als die vorhergehenden.

Insbesondere aus den Figuren 5 und 6 geht ferner hervor, dass die Höhe des Körperteils derart ist, dass die Biegungen 13 der Schenkel der Armierungseisen 9 sich vollständig im Körperteil 1 befinden. Dies bewirkt, dass nach dem Einbetonieren des Eisenbügels die Schenkelenden vollständig geradlinig zurückgebogen werden können (Figuren 7 und 8). In Figur 6 ist dargestellt, wie sich der Armierungseisenhalter nach dem Einbetonieren in eine Mauer 14 darstellt. Auf diese Mauer kommt gelegentlich ein Verputz, wobei die Bodenaussenwand 15 des Körperteils derart beschaffen sein kann, dass der Verputz gut haftet. Demgegenüber ist es zweckmässig, dafür zu sorgen, dass der Beton an den übrigen Teilen des Halters nicht gut haften kann. Dies wird entweder wie weiter oben erwähnt durch die Wahl eines geeigneten Kunststoffes erzielt oder durch Benetzen des Halters mit einem geeigneten Mittel.

Das Einlegen der Armierungseisen und Verschliessen des Halters ist sehr einfach. Mit einer geeigneten Vorrichtung wird, wie in Figur 3 angedeutet, der Körperteil 1 gespreizt, die Eisen an den dafür vorgesehenen Stellen eingelegt und der Deckel zwischen die Lappen 7 eingerastet. Nachher wird die Vorrichtung gelöst, so dass der Körperteil 1 zurückschnappen kann, wodurch der Deckel befestigt wird und die Armierungseisen gehalten werden, da die Vertiefungen im Deckel auf die Schenkelenden der Armierungseisen drücken. Es ist möglich, am Deckel Verschlusslappen anzubringen, um die beiden Enden des Halters zu verschliessen. Dies kann jedoch auch durch geeignete Klebstreifen geschehen. Wie aus den Zeichnungen und aus der Beschreibung hervorgeht, ist der Armierungseisenhalter bis auf kleine Stellen, an denen das Eisen herausragt, dicht geschlossen, so dass sehr wenig Betonmilch eindringen kann und daher die Armierungseisen weitgehend vor Korrosion und Verschmutzungen geschützt sind.

In den Figuren 7 und 8 ist eine Mauer 14 mit einer senkrecht dazu angeschlossenen Wand 16 dargestellt, wobei ein erfindungsgemässer Armierungseisenhalter verwendet wurde. Sowohl in der Mauer 14 als auch in der Anschlusswand 16 befinden sich weitere Armierungseisenstäbe, die jedoch der Uebersichtlichkeit halber nicht dargestellt wurden. Um die Anschlusswand 16 zu erstellen, wurde zuerst der Boden 12 des Körperteils 1 entfernt, die Schenkelenden gerade gebogen und der Deckel 2 entfernt. Man erkennt deutlich, dass die Vertiefungen 10 im Deckel 2 Vorsprünge 17 erzeugen, die eine Verzahnung mit der Anschlusswand bewirken.

Es sind im Rahmen dieser Erfindung verschiedene Ausführungsvarianten denkbar. So braucht. der Körperteil 1 nicht notwendigerweise einen trapezförmigen Querschnitt zu haben, es ist auch denkbar, einen Körper mit rechteckigem Querschnitt, beispielsweise mit einem Absatz, zu verwenden. Die Vertiefungen am Deckel können eine andere Form als eingezeichnet aufweisen. Es ist zudem möglich, an beiden Seiten des Bodens Schwächungsritzen anzubringen, um diesen besser entfernen zu können, wobei die Durchbiegung beim Einlegen der Eisen zu berücksichtigen ist. Der Armierungseisenhalter muss nicht notwendigerweise aus Kunststoff gefertigt sein, es können auch andere Materialien wie beispielsweise Metall oder ein Metallgeflecht Verwendung finden, wobei der Boden 12 derart gestaltet sein muss, dass er nach dem Einbetonieren leicht entfernt werden kann.

Das Armierungseisen muss nicht gleichschenklig sein, sondern es kann auch nur einen Schenkel und einen U-förmigen Bügel aufweisen.

## Patentansprüche

1. Armierungseisenhalter zur Verwendung bei Anschlussbetonierungen, mit einem zweiteiligen Hohlkörper, der dazu vorgesehen ist, die freien, abgebogenen und konvergent verlaufenden Schenkelenden (11) der U-förmig gebogenen Armierungseisen (9) aufzunehmen, wobei der Hohlkörper aus einem Körperteil (1) mit einer mauerseitigen, sich in Längsrichtung erstreckenden Oeffnung (4) und einem verrastbaren Deckel (2) besteht und Mittel (10) zum Halten der Schenkelenden vorgesehen sind, dadurch gekennzeichnet, dass die Längsseiten (5) der Oeffnung (4) herausbrechbare Schwächungsstellen (8) zur Positionnierung der Armierungseisen (9) und biegbare Laschen (7) aufweisen, um den abnehmbaren Deckel (2) zwischen sich aufzunehmen, und die Haltemittel aus Vertiefungen (10) am Deckel bestehen, die sowohl zum Niederdrücken der freien Schenkelenden (11) der Armierungseisen dienen als auch vorgesehen sind, eine Verzahnung zu erzeugen.

2. Armierungseisenhalter nach Anspruch 1, dadurch gekennzeichnet, dass der Körperteil (1) einen trapezförmigen Querschnitt aufweist und bezüglich seiner Längsachse biegsam ist.

3. Armierungseisenhalter nach Anspruch 1, dadurch gekennzeichnet, dass der Körperteil einen rechteckigen Querschnitt aufweist.

4. Armierungseisenhalter nach einem der Ansprüche 1 bis 3, dadurch gekennzeichnet, dass die Höhe des Körperteils mindestens der ganzen Biegung (13) des Armierungseisens entspricht.

5. Armierungseisenhalter nach einem der Ansprüche 1 bis 4, dadurch gekennzeichnet, dass der Boden (12) des Körperteils an seinen Längsseiten Schwächungsritzen aufweist.

6. Armierungseisenhalter nach einem der Ansprüche 1 bis 5, dadurch gekennzeichnet, dass er aus Kunststoff hergestellt ist.

7. Armierungseisenhalter nach einem der Ansprüche 1 bis 5, dadurch gekennzeichnet, dass er aus Metall hergestellt ist.

8. Armierungseisenhalter nach einem der Ansprüche 1 bis 7, dadurch gekennzeichnet, dass die Armierungseisen (9) gleichschenklig sind.

## Claims

1. Reinforcing bar support for joining concrete structures, with a hollow body in two parts provided for receiving the free, bent off extremities of the legs (11) running in a converging direction of the U-shaped reinforcing bars (9), said hollow body consisting in a body part (1) with an opening (4) at wall side extending in the longitudinal direction and a notching cover (2) and means (10) provided for holding in place the extremities of the legs, characterized in that the longitudinal sides (5) of the opening (4) comprise weakened places to be broken off (8) for positioning the reinforcing bars (9) and foldable tongues (7) for receiving between themselves the removable cover (2) and by holding means consisting of recesses (10) of the cover serving at the same time for pressing down the free extremities of the legs (11) of the reinforcing bars and for producing an indenting.

2. Reinforcing bar support according to claims 1, characterized in that the body part (1) is of trapezoidal section and in that it is foldable with respect to its longitudinal axis.

3. Reinforcing bar support according to claim 1, characterized in that the body part is of rectangular section.

4. Reinforcing bar support according to one of the claims 1 to 3, characterized in that the height of the body part corresponds at lest to the total cambering (13) of the reinforcing bars.

5. Reinforcing bar support according to one of the claims 1 to 4, characterized in that the bottom (12) of the body part comprises weakening slits in their longitudinal sides.

6. Reinforcing bar support according to one of the claims 1 to 5, characterized in that it is manufactured with synthetic material.

7. Reinforcing bar support according to one of the claims 1 to 5, characterized in that it is manufactured with metal.

8. Reinforcing bar support according to one of the claims 1 to 7, characterized in that the reinforcing bars have legs of the same length.

## Revendications

1. Support de fers d'armage pour la reprise entre voiles dans les constructions en béton, avec un corps creux en deux parties prévu pour recevoir les branches d'extrémité (11) libres, courbées et s'étendant de manière convergente des fers d'armage (9) en forme de U, le corps creux consistant en une partie de corps (1) avec une ouverture (4) du côté du mur s'étendant en direction longitudinale et un couvercle crantable (2) et des moyens (10) prévus pour tenir les branches d'extrémité, caractérisé en ce que les côtés longitudinaux (5) de l'ouverture (4) comprennent des affaiblissements à briser (8) pour le positionnement des fers d'armage (9) et des languettes pliables (7) pour recevoir entre elles le couvercle amovible (2) et par des moyens de maintien consistant en des enfoncements (10) du couvercle et servant à la fois pour peser sur les branches d'extrémité libres (11) des fers d'armage et pour produire un endentement.

2. Support de fers d'armage selon la revendication 1, caractérisé en ce que la partie du corps (1) est de section trapézoïdale et qu'elle est pliable par rapport à son axe longitudinal.

3. Support de fers d'armage selon la revendication 1, caractérisé en ce que la partie de corps est de section rectangulaire.

4. Support de fers d'armage selon l'une des revendications 1 à 3, caractérisé en ce que la hauteur de la partie du corps correspond au moins à la cambrure totale (13) du fer d'armage.

5. Support de fers d'armage selon l'une des revendications 1 à 4, caractérisé en ce que le fond (12) de la partie de corps comprend des entailles d'affaiblissement dans ses côtés longitudinaux.

6. Support de fers d'armage selon l'une des revendications 1 à 5, caractérisé en ce qu'il est fabriqué en matériau synthétique.

7. Support de fers d'armage selon l'une des revendications 1 à 5, caractérisé en ce qu'il est fabriqué en métal.

8. Support de fers d'armage selon l'une des revendications 1 à 7, caractérisé en ce que les fers d'armage (9) sont à branches égales.
